# EUROPÄISCHE PATENTSCHRIFT

(11) **EP 0 747 557 B1**
(45) Veröffentlichungstag und Bekanntmachung des Hinweises auf die Patenterteilung: **06.12.2000**
(21) Anmeldenummer: 96106003.5
(22) Anmeldetag: 16.04.1996
(51) Int. Cl.: E05D 7/00, E05F 1/06, E05D 11/00, E05D 5/12

(54) **Türscharnier**
Door hinge
Charnière de porte

(30) Priorität: 09.06.1995 DE 29509466 U
(43) Veröffentlichungstag der Anmeldung: 11.12.1996
(73) Patentinhaber: Steinbach & Vollmann GmbH & Co., 42579 Heiligenhaus (DE)
(72) Erfinder: Fink, Hans-Jochen, 42579 Heiligenhaus (DE)
(74) Vertreter: Stenger, Watzke & Ring Patentanwälte

(56) Entgegenhaltungen:
- DE-A- 4 119 174
- DE-C- 814 266
- GB-A- 1 106 408
- GB-A- 1 132 619
- US-A- 2 302 484

## Beschreibung

Die Erfindung betrifft ein insbesondere für Kühlraumtüren bestimmtes Türscharnier mit einem am Türrahmen zu befestigenden Rahmenbock und einem an der Tür zu befestigenden Türbock, die durch eine Scharnierachse miteinander verdrehbar verbunden sind, wobei auf der am Rahmenbock unverdrehbar gehaltenen Scharnierachse eine Lagerfläche angeordnet ist, auf der sich eine am Türbock angeordnete Auflagerfläche abstützt, und die Scharnierachse als mit einem Gewindeabschnitt und Angriffsflächen für ein Handwerkzeug versehene Schraube ausgebildet ist, die höhenverstellbar in einem mit dem Gewindeabschnitt zusammenwirkenden Gewinde des Rahmenbocks gehalten und am Vorsprung des Türbockes verdrehbar auf dem mittleren Abschnitt der Scharnierachse zwischen einem oberen und einem unteren Vorsprung des Rahmenbockes gelagert ist.

Derartige Türscharniere sind aus der US-A-2 302 484 bekannt. Bei diesem bekannten Türscharnier ist für die Höhenverstellung ein Gewinde ausgebildet, welches in einen Vorsprung des Rahmenbocks höhenverstellbar einschraubbar ist. Zusätzlich hierzu hat die Schraube am freien Ende ein Gewinde für eine Kontermutter. Die Verwendung dieser mit zwei Gewindeabschnitten unterschiedlichen Durchmessers versehenen Gewindestange als Scharnierachse ist in der Herstellung sehr teuer, da es sich bei dieser Gewindestange um ein für dieses Türscharnier hergestelltes Spezialbauteil handelt. Neben der Verwendung dieses Sonderbauteils ist es bei dem bekannten Scharnier notwendig, zwischen dem Rahmenbock und dem Türbock einen zusätzlichen Wälzlagerring anzuordnen, wodurch die Herstellungs- und Wartungskosten für dieses bekannte Türscharnier deutlich erhöht werden.

Insbesondere wegen des hohen Türgewichtes von Kühlraumtüren ist es unvermeidbar, daß sich die Tür nach längerem Gebrauch senkt, so daß die Türscharniere nachgestellt werden müssen, wenn ein vorzeitiger Verschleiß der unteren Dichtungen vermieden werden soll. Der Erfindung liegt deshalb die **Aufgabe** zugrunde, ein Türscharnier der eingangs beschriebenen Art dahingehend weiterzuentwickeln, daß eine einfache Nachstellung des Türbockes gegenüber dem Rahmenbock in der Höhe möglich ist.

Die **Lösung** dieser Aufgabenstellung durch die Erfindung ist dadurch gekennzeichnet, daß die die Scharnierachse bildende Schraube mit ihrem Gewindeabschnitt, der an einem dem Schraubenkopf entfernten freien Ende ausgebildet ist, in das genannte Gewinde am oberen Vorsprung des Rahmenbockes eingeschraubt und mittels einer Kontermutter lagegesichert ist und daß das Stützlager auf der nach oben weisenden Unterseite des Schraubenkopfes aufliegt, im unteren Vorsprung des Rahmenbockes unverdrehbar gehalten und mit einer schräg verlaufenden genannten Lagerfläche versehen ist, auf der das im Vorsprung des Türbocks unverdrehbar gehaltene Auflager mit einer entsprechend schräg ausgeführten Auflagerfläche aufliegt.

Durch diese erfindungsgemäße Ausgestaltung ist es möglich, die Tür auf einfache Weise in der Höhe nachzustellen, wozu es lediglich erforderlich ist, ein Handwerkzeug an die Angriffsflächen der Scharnierachse anzusetzen und diese zu verdrehen, so daß das auf der Scharnierachse gehaltene Stützlager in der Höhe verstellt wird. Da hierdurch gleichzeitig das auf der oberen Lagerfläche des Stützlagers aufliegende Auflager in der Höhe verstellt wird, ergibt sich auf besonders einfache Weise ein sehr feinfühliges Nachstellen der Tür, ohne daß die Befestigung des Türbockes an der Tür bzw. des Rahmenbockes am Rahmen gelöst werden muß. Auf diese Weise läßt sich eine besonders gute Abdichtung der Türunterkante gegenüber dem Rahmen in der geschlossenen Stellung erreichen. Die mit dem Schraubenkopf nach unten weisende Schraube stellt nicht nur ein handelsübliches und damit preiswertes Bauteil zur Bildung der Scharnierachse dar, sondern dient gleichzeitig in besonders einfacher Weise zur Lagerung des Stützlagers.

Gemäß einem weiteren Merkmal der Erfindung ist das Stützlager durch Formschluß gegen Verdrehen gegenüber dem Rahmenbock gehalten, vorzugsweise mittels einer auf der Mantelfäche des Stützlagers ausgebildeten Mehrkantfläche, die in eine entsprechende Aussparung des Rahmenbockes bzw. Türbockes eingreift.

Um eine besonders einfache Verdrehsicherung für die Scharnierachse zu schaffen, wird mit der Erfindung weiterhin vorgeschlagen, den Schraubenkopf der als Scharnierachse dienenden Schraube durch eine auf den Rahmenbock bzw. Türbock aufsetzbare Kappe gegen Verdrehen zu halten. Diese Kappe ist erfindungsgemäß mit einer dem Schraubenkopf entsprechenden Aussparung versehen, so daß nach dem Aufsetzen der Kappe die die Scharnierachse bildende Schraube zuverlässig gegen Verdrehen am Rahmenbock bzw. Türbock gehalten ist.

Um ein unbefugtes Öffnen der verschlossenen Tür durch Manipulationen am Türscharnier zu verhindern, wird gemäß einem weiteren Merkmal der Erfindung die Kappe mittels einer bei geschlossener Tür abgedeckten Befestigungsschraube gegen Abnehmen gesichert.

Mit der Erfindung wird schließlich vorgeschlagen, auf dem Gewindeabschnitt der Schraube eine Kontermutter anzuordnen; mit Hilfe dieser Kontermutter ist es möglich, die höhenverstellbare Scharnierachse der Erfindung auch während der Einstellarbeiten bei noch nicht angebrachter Kappe gegen Verdrehen zu sichern.

Auf der Zeichnung ist ein Ausführungsbeispiel des erfindungsgemäßen Türscharniers dargestellt, und zwar zeigen:
- Fig. 1: einen senkrechten Schnitt durch ein Türscharnier,
- Fig. 2: einen waagerechten Schnitt durch das Türscharnier gemäß der Schnittlinie II - II in Fig. 1, wobei der Vollständigkeit wegen Teile des Rahmens bzw. der Tür angedeutet sind;
- Fig. 3: eine Seitenansicht einer unteren Kappe,
- Fig. 4: eine Draufsicht auf die Kappe nach Fig. 3 und
- Fig. 5: eine Seitenansicht einer oberen Kappe.

Das anhand eines bevorzugten Ausführungsbeispiels dargestellte Türscharnier umfaßt einen an einem Rahmen R anzuschraubenden Rahmenbock 1 sowie einen an einer Tür T anzuordnenden Türbock 2, die durch eine Scharnierachse 3 miteinander verdrehbar verbunden sind. Beim Ausführungsbeispiel ist die Scharnierachse 3 unverdrehbar zwischen zwei Vorsprüngen 1a und 1b des Rahmenbockes 1 angeordnet. Auf ihrem mittleren Abschnitt ist ein Vorsprung 2a des Türbockes 2 verdrehbar gelagert.

Sowohl der Rahmenbock 1 als auch der Türbock 2 wird sowohl am oberen als auch am unteren Ende jeweils mittels zweier, auf der Zeichnung nicht dargestellter Schrauben am Rahmen R bzw. an der Tür T angeschraubt. Zu diesem Zweck sind Rahmenbock 1 und Türbock 2 am oberen und unteren Ende jeweils mit einem Langloch 1c bzw. 2b versehen. In diese Langlöcher 1c bzw. 2b werden Anschraubplatten 4 eingesetzt, die im Schnitt in Fig. 2 zu erkennen sind. Diese jeweils zur Aufnahme zweier Befestigungsschrauben ausgebildeten Anschraubplatten 4 sind auf ihrer Unterseite gezahnt und wirken mit einer entsprechenden Zahnung im Bereich der Langlöcher 1c bzw. 2b zusammen, so daß eine feinfühlige Justierung sowohl des Rahmenbockes 1 am Rahmen R als auch des Türbockes 2 an der Tür T möglich ist.

Die den Türbock 2 verdrehbar mit dem Rahmenbock 1 verbindende Scharnierachse 3 ist als Schraube mit einem die eigentliche Scharnierachse 3 bildenden Schraubenschaft 3a, einem Schraubenkopf 3b und einem Gewindeabschnitt 3c ausgeführt. Die Schraube ist von unten her in ein im oberen Vorsprung 1a des Rahmenbockes 1 ausgebildetes Gewinde 1d eingeschraubt. Zur Lagesicherung der Schraube ist eine Kontermutter 3d vorgesehen.

Auf der nach oben weisenden Unterseite des Schraubenkopfes 3b stützt sich ein vorzugsweise aus verschleißfestem Kunststoff hergestelltes Stützlager 5 ab, das mit einer schräg verlaufenden Lagerfläche 5a ausgebildet ist. Auf dieser Lagerfläche 5a liegt eine entsprechend schräg ausgeführte Auflagerfläche 6a eines Auflagers 6 auf, das unverdrehbar im Vorsprung 2a des Türbockes 2 angeordnet ist. Auch das Stützlager 5 ist unverdrehbar im Vorsprung 1b des Rahmenbockes 1 gehalten. Beim Ausführungsbeispiel erfolgt diese unverdrehbare Halterung durch Ausbildung von Mehrkantflächen auf der Mantelfläche des Stützlagers 5 bzw. Auflagers 6, die jeweils in entsprechend geformte Mehrkantaussparungen des Vorsprunges 1b bzw. 2a eingreifen.

Aufgrund des schrägen Verlaufs sowohl der Lagerfläche 5a des unverdrehbar am Rahmenbock 1 gehaltenen Stützlagers 5 als auch der Auflagerfläche 6a des unverdrehbar am Türbock 2 gehaltenen Auflagers 6 wird die Tür T angehoben, wenn sie aus der in Fig. 1 dargestellten Schließstellung in Richtung ihrer Öffnungsstellung verschwenkt wird. Hierdurch wird erreicht, daß sich die Tür in der Schließstellung mit ihrer Unterkante in eine Stellung absenkt, in der die mit der Türunterkante zusammenwirkenden Dichtungen zuverlässig wirken.

Um bei der Erstmontage der Tür T eine korrekte Einstellung der Höhenlage zu erzielen und bei längerem Gebrauch eine abgesenkte Tür in der Höhe nachstellen zu können, ist es lediglich erforderlich, nach Lösen der Kontermutter 3d die die Scharnierachse 3 bildende Schraube zu verdrehen, indem ein passender Schraubenschlüssel an den Schraubenkopf 3b angesetzt wird. Durch dieses Verdrehen der Schraube verlagert sich das unverdrehbar im Vorsprung 1b des Rahmenbockes 1 gehaltene Stützlager 5 in der Höhe. Gleichzeitig wird die sich über das Auflager 6 und den Türbock 2 auf dem Stützlager 5 abstützende Tür T in der Höhe verstellt. Es ist somit auf besonders einfache Weise möglich, eine Einstellung bzw. Nachstellung der T in der Höhe vorzunehmen.

Um die die Scharnierachse 3 bildende Schraube in der jeweils gewählten Stellung unabhängig von der Kontermutter 3d festzuhalten, wird eine Kappe 7 verwendet, die in den Fig. 3 und 4 dargestellt ist. Diese vorzugsweise aus Kunststoff hergestellte Kappe besitzt eine Sechskantaussparung 7a, die den Abmessungen des Schraubenkopfes 3b entspricht. Sobald die Kappe 7 aufgesetzt ist, verhindert sie auf diese Weise formschlüssig eine Verdrehung der Schraube. Wie Fig. 3 erkennen läßt, wird die Kappe 7 durch eine Befestigungsschraube 7b am Vorsprung 1b des Rahmenbockes 1 befestigt, wozu die Kappe 7 mit einem die Befestigungsschraube 7b aufnehmenden Fortsatz 7c versehen ist. Dieser Fortsatz 7c und damit die Befestigungsschraube 7b sind bei geschlossener Tür T abgedeckt, so daß die Kappe 7 bei geschlossener Tür T nicht abgenommen werden kann. Auf diese Weise wird verhindert, daß durch Manipulationen an der die Scharnierachse 3 bildenden Schraube ein Öffnen einer geschlossenen Tür T möglich ist.

Auch das obere, durch den Gewindeabschnitt 3c gebildete Ende der Schraube wird beim Ausführungsbeispiel durch eine Kappe 8 abgedeckt, die mit einem Fortsatz 8c zur Aufnahme einer Befestigungsschraube 8b versehen ist.

### Bezugszeichenliste:

- R: Rahmen
- T: Tür
- 1: Rahmenbock
- 1a: Vorsprung
- 1b: Vorsprung
- 1c: Langloch
- 1d: Gewinde
- 2: Türbock
- 2a: Vorsprung
- 2b: Langloch
- 3: Scharnierachse
- 3a: Schraubenschaft
- 3b: Schraubenkopf
- 3c: Gewindeabschnitt
- 3d: Kontermutter
- 4: Anschraubplatte
- 5: Stützlager
- 5a: Lagerfläche
- 6: Auflager
- 6a: Auflagerfläche
- 7: Kappe
- 7a: Sechskantaussparung
- 7b: Befestigungsschraube
- 7c: Fortsatz
- 8: Kappe
- 8b: Befestigungsschraube
- 8c: Fortsatz

## Patentansprüche

1. Türscharnier, insbesondere für Kühlraumtüren, mit einem am Türrahmen (R) zu befestigenden Rahmenbock (1) und einem an der Tür (T) zu befestigenden Türbock (2), die durch eine Scharnierachse (3) miteinander verdrehbar verbunden sind, wobei auf der am Rahmenbock (1) unverdrehbar gehaltenen Scharnierachse (3) eine Lagerfläche (5a) angeordnet ist, auf der sich eine am Türbock (2) angeordnete Auflagerfläche (6a) abstützt, und die Scharnierachse (3) als mit einem Gewindeabschnitt (3c) und Angriffsflächen für ein Handwerkzeug versehene Schraube ausgebildet ist, die höhenverstellbar in einem mit dem Gewindeabschnitt (3c) zusammenwirkenden Gewinde (1d) des Rahmenbockes (1) gehalten und ein Vorsprung (2a) des Türbockes (2) verdrehbar auf dem mittleren Abschnitt der Scharnierachse (3) zwischen einem oberen und einem unteren Vorsprung (1a, 1b) des Rahmenbockes (1) gelagert ist,
**dadurch gekennzeichnet,**
daß die die Scharnierachse (3) bildende Schraube mit ihrem Gewindeabschnitt (3c), der an einem dem Schraubenkopf (3b) entfernten freien Ende ausgebildet ist, in das genannte Gewinde (1d) am oberen Vorsprung (1a) des Rahmenbockes (1) eingeschraubt und mittels einer Kontermutter (3d) lagegesichert ist und daß das Stützlager (5) auf der nach oben weisenden Unterseite des Schraubenkopfes (3b) aufliegt, im unteren Vorsprung (1b) des Rahmenbockes (1) unverdrehbar gehalten und mit einer schräg verlaufenden genannten Lagerfläche (5a) versehen ist, auf der das im Vorsprung (2a) des Türbockes (2) unverdrehbar gehaltene Auflager (6) mit einer entsprechend schräg ausgeführten Auflagerfläche (6a) aufliegt.

2. Türscharnier nach Anspruch 1, dadurch gekennzeichnet, daß das Stützlager (5) durch Formschluß gegen Verdrehen gegenüber dem Rahmenbock (1) bzw. Türbock (2) gehalten ist.

3. Türscharnier nach Anspruch 2, dadurch gekennzeichnet, daß das Stützlager (5) mittels einer auf seiner Mantelfläche ausgebildeten Mehrkantfläche gegen Verdrehen gesichert ist.

4. Türscharnier nach mindestens einem der Ansprüche 1 bis 3, dadurch gekennzeichnet, daß der Schraubenkopf (3b) der als Scharnierachse (3) dienenden Schraube durch eine auf den Rahmenbock (1) bzw. Türbock (2) aufsetzbare Kappe (7) gegen Verdrehen gehalten ist.

5. Türscharnier nach Anspruch 4, dadurch gekennzeichnet, daß die Kappe (7) mit einer dem Schraubenkopf (3b) entsprechenden Aussparung (7a) versehen ist.

6. Türscharnier nach Anspruch 4 oder 5, dadurch gekennzeichnet, daß die Kappe (8) mittels einer bei geschlossener Tür (T) abgedeckten Befestigungsschraube (7b) gegen Abnehmen gesichert ist.

7. Türscharnier nach mindestens einem der Ansprüche 1 bis 6, dadurch gekennzeichnet, daß auf dem Gewindeabschnitt (3c) der Schraube eine Kontermutter (3d) angeordnet ist.

## Claims

1. Door hinge, in particular for cold-store doors, having a frame block (1) which is to be fastened on the door frame (R), and having a door block (2) which is to be fastened on the door (T), said blocks being connected rotatably to one another by a hinge pin (3), it being the case that arranged on the hinge pin (3), which is retained in a non-rotatable manner on the frame block (1), is a bearing surface (5a) on which there is supported an abutment surface (6a) arranged on the door block (2), and the hinge pin (3) is designed as a screw which is provided with a threaded section (3c) and attachment surfaces for a hand tool and is retained in a vertically adjustable manner in a thread (1d) of the frame block (1), said thread interacting with the threaded section (3c), and a protrusion (2a) of the door block (2) is mounted rotatably on the central section of the hinge pin (3), between a top and a bottom protrusion (1a, 1b) of the frame block (1), characterized in that the screw forming the hinge pin (3) is screwed by way of its threaded section (3c), which is formed at a free end, remote from the screw head (3b), into said thread (1d) on the top protrusion (1a), of the frame block (1) and is secured in position by a lock nut (3d), and in that the supporting bearing (5) rests on the upwardly oriented underside of the screw head (3b), is retained non-rotatably in the bottom protrusion (1b) of the frame block (1) and is provided with said bearing surface (5a), which runs obliquely and on which the abutment (6), which is retained non-rotatably in the protrusion (2a) of the door block (2), rests by way of the correspondingly obliquely designed abutment surface (6a).

2. Door hinge according to Claim 1, characterized in that the supporting bearing (5) is retained by a form fit against rotation in relation to the frame block (1) and/or door block (2).

3. Door hinge according to Claim 2, characterized in that the supporting bearing (5) is secured against rotation by means of a polygonal surface formed on its lateral surface.

4. Door hinge according to at least one of Claims 1 to 3, characterized in that the screw head (3b) of the screw serving as hinge pin (3) is retained against rotation by a cap (7) which can be positioned on the frame block (1) and/or door block (2).

5. Door hinge according to Claim 4, characterized in that the cap (7) is provided with a cutout (7a) corresponding to the screw head (3b).

6. Door hinge according to Claim 4 or 5, characterized in that the cap (8) is secured against removal by means of a fastening screw (7b) which is covered when the door (T) is closed.

7. Door hinge according to at least one of Claims 1 to 6, characterized in that a lock nut (3d) is arranged on the threaded section (3c) of the screw.

## Revendications

1. Charnière de porte, destinée notamment à des portes de chambres frigorifiques, comportant un support (1) de cadre à fixer sur l'encadrement (R) de la porte et un support (2) de porte à fixer sur la porte (T), qui sont reliés entre eux par un axe de charnière (3) de façon à pouvoir pivoter, une surface d'appui (5a) étant disposée sur l'axe de charnière (3) retenu solidairement sur le support (1) de cadre, sur laquelle prend appui une surface d'assise (6a) disposée sur le support (2) de porte, et l'axe de charnière (3) étant réalisé sous la forme d'une vis munie d'un tronçon fileté (3c) et de surfaces d'application pour un outil, laquelle est retenue de façon à pouvoir être réglée en hauteur dans un filetage (1d) du support (1) de cadre coopérant avec le tronçon fileté (3c), et est montée sur la partie (2a) faisant saillie du support (2) de porte de façon à pouvoir pivoter sur le tronçon central de l'axe de charnière (3) entre une partie supérieure et une partie inférieure (1a, 1b) faisant saillie du support (1) de cadre,
caractérisée en ce que,
par son tronçon fileté (3c) réalisé sur une extrémité libre éloignée de la tête de vis (3b), la vis constituant l'axe de charnière (3) est vissée dans le filetage (1d) mentionné de la partie supérieure (1a) faisant saillie du support (1) de cadre, et est bloquée en position au moyen d'un contre-écrou (3d), et en ce que le palier de soutien (5) prenant appui sur la face inférieure orientée vers le haut de la tête de vis (3b), est retenu dans la partie inférieure (1b) faisant saillie du support (1) de cadre de façon à ne pas pouvoir pivoter, et est muni d'une surface d'appui oblique (5a) mentionnée sur laquelle le coussinet (6), retenu de façon à ne pas pouvoir pivoter dans la partie (2a) faisant saillie du support (2) de porte, prend appui par une surface d'assise oblique (6a) correspondante.

2. Charnière de porte selon la revendication 1, caractérisée en ce que le palier de soutien (5) est retenu par complémentarité de forme de façon à ne pas pouvoir pivoter par rapport au support (1) de cadre ou au support (2) de porte.

3. Charnière de porte selon la revendication 2, caractérisée en ce que le palier de soutien (5) est bloqué en rotation au moyen d'une surface polygonale formée sur sa surface d'enveloppe.

4. Charnière de porte selon l'une au moins des revendications 1 à 3, caractérisée en ce que la tête (3b) de la vis servant d'axe de charnière (3) est bloquée en rotation par un capuchon (7) pouvant être rapporté sur le support (1) de cadre ou sur le support (2) de porte.

5. Charnière de porte selon la revendication 4, caractérisée en ce que le capuchon (7) est muni d'un évidement (7a) correspondant à la tête de vis (3b).

6. Charnière de porte selon la revendication 4 ou 5, caractérisée en ce qu'une sécurité anti-retrait du capuchon (8) est assurée au moyen d'une vis de fixation (7b) qui est recouverte lorsque la porte (T) est fermée.

7. Charnière de porte selon l'une au moins des revendications 1 à 6, caractérisée en ce qu'un contre-écrou (3d) est disposé sur le tronçon fileté (3c) de la vis.
